# EUROPÄISCHE PATENTSCHRIFT

(11) **EP 0 087 761 B1**
(45) Veröffentlichungstag und Bekanntmachung des Hinweises auf die Patenterteilung: **07.09.1988**
(21) Anmeldenummer: 83101790.0
(22) Anmeldetag: 24.02.1983
(51) Int. Cl.: A47F 7/16

(54) **Vorrichtung zum Vorführen unterschiedlicher Dekorationen, insbesondere von Gardinen- oder Übergardinenproben**
Device for presenting various decorative patterns, especially of (net) curtain samples
Dispositif pour présenter différentes décorations, en particulier des échantillons de rideaux ou tentures

(30) Priorität: 26.02.1982 DE 3206867
(43) Veröffentlichungstag der Anmeldung: 07.09.1983
(73) Patentinhaber: Röttger, Hans Theo, D-4650 Gelsenkirchen (DE)
(72) Erfinder: Röttger, Hans Theo, D-4650 Gelsenkirchen (DE); Vogt, Theodor, verstorben (DE)
(74) Vertreter: Herrmann-Trentepohl, Werner, Dipl.-Ing.

(56) Entgegenhaltungen:
- CH-A- 175 490
- DE-C- 217 709
- FR-A- 2 234 879
- GB-A- 540 833

## Beschreibung

Die Erfindung betrifft eine Vorrichtung nach dem Oberbegriff des Anspruchs 1.

Eine derartige Vorrichtung ist aus der DE-A-2 848 012 bekannt. Es ist weiterhin bekannt, Dekorationen, z. B. Tapetenproben in einem Magazin in Richtung ihrer Flächennormalen gesehen hintereinander hängend anzuordnen und in einem an das Magazin anschließenden Hängeboden die Proben einzeln und unabhängig voneinander vorzuführen. Dazu dient ein Rahmen, in dem Magazin und Hängeboden als Baueinheit verwirklicht sind. Jeweils ein dem Magazin und dem Hängeboden zugeordnetes Rahmenglied sind durch Geradführungen miteinander verbunden, von denen jede eine Leiste aufnimmt, die als Aufhängung für die Dekoration dient (DE-A-2 900 084).

Bei solchen Vorrichtungen kann man ausgewählte Proben an dem Hängeboden hintereinander anordnen, um auf diese Weise dem Käufer einen Eindruck von der fertig zusammengestellten Dekoration zu vermitteln. Die Anschaulichkeit leidet jedoch darunter, daß der Abstand der ausgewählten Proben im Magazin der gleiche wie im Hängeboden ist, so daß die Dekorationsproben meistens nicht unmittelbar neben- und hintereinander angeordnet werden können, wie es z. B. der späteren Fensterdekoration entspricht. Solche Nachteile vermeidet die erfindungsgemäße Vorrichtung.

Beim Gegenstand der DE-A-2 848 012 ist jeweils eine Schiene mit einer Leiste verschraubt und trägt an ihrer der Gardinenleiste abgewandten Seite Permanentmagnete. Die Decke des Verkaufsraumes muß bei dieser Vorrichtung mit Stahlblechen abgehängt werden, an denen die Permanentmagneten haften können. Das Kopfende jeder Schiene dient zur Anbringung der Handhabe, mit der die Permanentmagneten von der Deckenabhängung abgezogen bzw. an dieser angebracht werden können.

Bei dieser Vorrichtung ergibt sich der Vorteil, daß ausgewählte Dekorationsproben an außerhalb des Magazins frei wählbaren Stellen des Verkaufsraumes neben- und/oder hintereinander frei angeordnet werden können, die Anordnung im Magazin also keine Rolle spielt. Schwierigkeiten ergeben sich jedoch aus dem Aufwand, der für die Verwirklichung. einer solchen Vorrichtung betrieben werden muß. Er besteht einerseits im Abhängen der Decke des Verkaufsraumes und andererseits in den Permanentmagneten, die an jeder Probe mehrfach vorhanden sein müssen. In der Praxis ergeben sich ferner Schwierigkeiten aus dem erheblichen Gewicht der zu handhabenden Gegenstände, das hauptsächlich durch das Hohlprofil und die daran sitzenden Permanentmagnete bedingt ist.

Der Erfindung liegt die Aufgabe zugrunde, bei einer Vorrichtung der als bekannt vorausgesetzten Art den baulichen Aufwand für die Aufhängung der Probe zu vermindern und die Handhabung der die Probe aufnehmenden Leiste zu

### erleichtern.

Die Lösung dieser Aufgabe erfolgt mit den Merkmalen des Patentanspruchs 1. Zweckmäßige Ausführungsformen der Erfindung sind in den abhängigen Ansprüchen wiedergegeben.

Eine derartige Vorrichtung ermöglicht beliebige Kombinationen mehrerer ausgewählter Dekorationsproben in unmittelbarer Zuordnung. z. B. kann man eine Übergardinenprobe mit einer Gardine entsprechend z. B. einer späteren Fensterdekoration zusammenbringen, indem man die Schienen nebeneinander und/oder hintereinander gegebenenfalls auch vor einer Fensteratrappe anordnet. Mit der Handhabe kann man die jeweils aus einer Vielzahl von Proben ausgewählten Stücke aus einem Magazin entnehmen, in dem sie über Kopf und nebeneinander hängen und nach der Begutachtung auch wieder zurückbringen. Die erfindungsgemäße Vorrichtung eignet sich daher insbesondere für die Verkaufsräume von Innenausstattern oder von Geschäften, deren Gegenstand auch der Verkauf von Gardinen ist, wie z. B. auf Kaufhäuser und neuerdings auch auf sogenannte Supermärkte zutrifft.

Es ist zwar aus der DE-C-217 709 eine Vorrichtung bekannt, bei der an ortsfesten Schienen ein Läufer beweglich ist. Die Läufer weisen Aufnahmen auf.

Die Kombination dieser Merkmale mit den Merkmalen der den Oberbegriff des Anspruchs 1 bildenden DE-A-2 848 012 ist jedoch ebenfalls nicht in der Lage, die oben angeführten Nachteile zu beseitigen.

Denn erfindungsgemäß wird zwischen die Schienen und die die Probe tragende Leiste ein Läufer eingeschaltet. Mit Hilfe der Handhabe kann die Leiste in die Halter des Läufers eingelegt, aber auch aus den Haltern wieder herausgenommen werden. Andererseits ist der Läufer an der Schiene beweglich. Dadurch kann man die Schiene an einer geeigneten Stelle des Verkaufsraumes an jeder beliebigen Deckenkonstruktion ortsfest anbringen, über die Anzahl der Läufer und der Schienen läßt sich die Anzahl der Proben festlegen, die zusammengestellt und präsentiert werden sollen.

Da man nur noch die Proben einschließlich der Leisten zwischen dem Magazin und der Präsentation zu transportieren und zu handhaben hat, ergeben sich geringe Aufwände für die einzelnen Proben und niedrige Handhabungsgewichte, was die Arbeit wesentlich erleichtert und dadurch den Verkaufszweck indirekt fördert. Da man andererseits die Schienen in herkömmmlicher Weise befestigen kann, benötigt man weder abgehängte Decken, noch hierauf abgestimmte Halter und senkt dadurch den baulichen Aufwand entsprechend.

Dadurch, daß zwischen zwei gegenüberliegenden Rahmengliedern eines das Magazin und den Hängeboden verbindenden Rahmens die die Geradführung für jeweils einen Läufer mit einer eine Probe aufnehmenden Leiste bildenden Schienen befestigt sind, an deren dem Hängeboden zugeordneten Enden querverlaufende Leisten hinter-und/oder nebeneinander mit Läufern zur Aufnahme von Leisten mit Proben aus den Schienen des Magazins befestigt sind, ergibt sich eine Verbesserung der eingangs beschriebenen Magazine mit Hängeboden.

Das hat den Vorteil, daß an vorhandenen Magazinen mit Hängeboden der Nachteil leicht zu beseitigen ist, der darin besteht, daß der Abstand der jeweils präsentierten Proben durch das Magazin vorgegeben ist. Man verwendet nämlich den Hängeboden zur Vorauswahl der Proben und präsentiert die endgültig ausgewählten Proben an den querverlaufenden Schienen. Dort kann man sie so anordnen, wie die spätere Dekoration es erfordert.

Andererseits erlaubt es diese Ausführungsform der Erfindung, z. B. in bereits vorhandenen Verkaufsräumen von Supermärkten, Warenhäusern o. dergl. eine geeignete Repräsentation für Dekorationsmaterial einzurichten, indem man dort ein derartiges Magazin mit Hängeboden aufstellt.

Die an den Läufern angebrachten Ablagen sind in verhältnismäßig großer Anzahl vorhanden und müssen ein sicheres Ausheben und Einlegen der Leisten gewährleisten. Es ist daher zweckmäßig, die Läufer aus einem Schienenabschnitt mit an den Enden angebrachten Formstücken zu bauen, an denen eine Schienengleitführung, eine Schienenkopfhalterung und ein Aufhänger mit einem Haken und einer Stirnplatte ausgebildet ist. Solche Teile lassen sich aus geeigneten Kunststoffen, beispielsweise im Spritzgußverfahren herstellen und vereinigen in sich die Funktionsteile, die für das Hin- und Herschieben der Läufer, für die Ablage der die Probe aufnehmenden Leiste und deren Sicherung gegen Verschieben und Herausfallen aus den Ablagen in sich vereinigen.

Gemäß einer weiteren Ausführungsform der Erfindung sind die Stirnplatten jeder Ablage längs einer über den Rücken des Hakens vorstehenden Konsolplatte versehen, die zum Anschluß eines Schleuderstabes dient. Auf diese Weise lassen sich die die Probe aufnehmenden Leisten zusammen mit den Läufern längs der Schienen in die jeweils richtige Position verbringen.

Es ist auch zweckmäßig, die die Proben aufnehmenden Leisten den Ablagen anzupassen, um sie sicherer aus diesen ausheben und in die Ablagen einlegen zu können. Das wird bei einer weiteren Ausführungsform der Erfindung durch Kopfstücke erreicht, die an den Enden der Probenleisten befestigt sind und sich in den Hakenmäulern sowie an den Stirnplatten abstützen. Solche Kopfstücke können ebenfalls aus Kunststoff vorzugsweise im Spritzgußverfahren hergestellt werden.

In der nachfolgenden Beschreibung wird eine Ausführungsform der Erfindung anhand der Figuren in der Zeichnung beschrieben ; es zeigen
Fig. 1 in Ansicht die Wiedergabe einer zu präsentierenden Vorhang probe.
Fig. 2 eine teilweise Stirnansicht des Gegenstandes der Fig. 1 in Richtung des Pfeiles II,
Fig.3 in perspektivischer Darstellung eine Schiene,
Fig. 4 eine Ansicht einer Ablage gemäß der Erfindung in Richtung des Pfeiles IV der Fig. 5,
Fig. den Gegenstand der Fig. 4 in Seitenansicht,
Fig. 6 eine Ansicht einer Leiste gemäß der Erfindung,
Fig. 7 ein Magazin mit Hängeboden gemäß der Erfindung in perspektivischer Darstellung und
Fig. 8 eine Ansicht von vorn und eine Seitenansicht teilweise im Schnitt einer Handhabe gemäß der Erfindung.

Gemäß der Darstellung nach Fig. 1 ist an einer Raumdecke 1 eine Schiene 2 befestigt, nämlich mit Hilfe von mehreren Schlitzkopfschrauben 3 z. B. mit Hilfe von eingelassenen Dübeln angeschraubt. Die Darstellung der Fig. 1 ist der Seite und der Höhe nach verkürzt wiedergegeben. An der Schiene 2 ist ein Läufer 4 beweglich. Der Läufer 4 hat identische Ablagen 5 bzw. 6 für die Leistenenden 7 bzw. 8 einer Leiste 9, auf der eine Gardine 10 in einer Probelänge an Gardinenaufreihern 11 führt und bei 12 aufgehängt ist. An der Ablage 5 befindet sich ein Schleuderstab 14.

Der Läufer 4 besteht seinerseits aus einem Schienenabschnitt 15, dessen Querschnitt mit dem der Leiste 16 identisch ist. Dieser Querschnitt ist in der Fig. 3 wiedergegeben. Es weist einen Steg 17 mit außen angeordneten Flanschen 18,19 auf. Der plattenförmige Steg begrenzt mit seinen Außenkanten je eine Nut 20, 23, während die Enden der Flansche 18, 19 nach innen abgewinkelte Stege 24, 25 aufweisen, Im Falle der Leiste 9 laufen auf den Stegen 24, 25 die Gardinenaufhänger, die anstelle von Rollen auch Y-förmige Schenkel aufweisen können. Dann laufen die divergierenden Schenkel auf den Stegen 24 und 25, während der dritte Schenkel zur Aufnahme eines Gardinenhakens 12 dient. Auf den Enden des Schienenabschnittes sind die aus Kunststoff bestehenden Kopfstücke 7, 8 kraftschlüssig befestigt.

Im Falle der Läuferschiene 15 sitzen an den Schienenenden die beschriebenen Ablagen, die genauer in den Fig. 4 und 5 dargestellt sind. In einer solchen Auflage bilden die verschiedenen Funktionsteile eine Baueinheit. Zwischen einem Formstück 30 befindet sich an einem Ende eine Schienengleitführung 31. Sie weist einen mittleren Steg 32 auf, der an zwei Nuten 33, 34 endet. In den Nuten laufen die Stege 24 und 25, welche über den Steg 32 das Gewicht aufnehmen. Der anschließende Funktionsteil 35 dient als Schienenkopfhalterung und hat dementsprechend eine Aussparung 36, in die das Profilende der Schiene 15 paßt und kraftschiüssig gehalten wird. Die Aussparung 36 endet an einer äußeren Stirnwand 37, so daß die in Fig. 5 strichpunktiert wiedergegebene Schiene 15 nur bis zum Anschlag an der Stirnwand 37 in die Aussparung 36 eingeführt werden kann. An die Schienenkopfhalterung 35 schließt sich ein weiterer Funktionsteil 38 an, der einen Aufhänger für die die Probe aufnehmende Leiste 9 bildet. Dazu dient in erster Linie ein Haken, dessen Schaft von den Funktionsteilen 35 ausgeht und bei 39 abgekröpft ist. Der Hakenrücken 40 ist abgewinkelt und hat einen horizontal verlaufenden Endabschnitt 41, der eines der Kopfstücke 7, 8 unterstützt, wenn die Leiste 9 in den Haken abgelegt worden ist. Die Hakenspitze 42 verläuft im stumpfen Winkel zu dem Hakenabschnitt 41 und erleichtert auf diese Weise das Einlegen des betreffenden Kopfstückes 7, 8 in den Haken bzw. das Ausheben, wenn die Leiste 9 im Läufer 4 gewechselt werden soll.

Auch der Haken wirkt mit einer äußeren Stirnplatte 43 zusammen, welche gemäß dem Ausführungsbeispiel eine Fortsetzung der Stirnwand 37 bildet und in eine Konsolenplatte 44 übergeht, welche über den Haken nach unten vorsteht. Dieser hat einen etwa dreieckförmigen Umriß und in ihrer Mitte eine Aussparung 45, in die ein Karabinerhaken 46, welcher über eine Ringkombination 47, 48 an den Schleuderstab 14 angeschlossen ist, eingehängt werden kann.

Sowohl die Baueinheiten 30 wie auch die Kopfstücke 7 und 8 sind Kunststoffspritzgußteile. Im allgemeinen handelt es sich um einen thermoplastischen Kunststoff, durch den eine ausreichende Dämpfung und Erhöhung des Reibungswiderstandes der Teile erreicht wird, so daß eine sichere Halterung der Kopfstücke 7 und 8 in den Ablagen 5 und 6 gewährleistet ist.

Wie sich aus der Darstellung der Fig. 7 ergibt, kann die in den Fig. 1-6 wiedergegebene Vorrichtung in einer Kombination verwendet werden, welche einerseits aus einem Magazin 50 und andererseits aus einem Hängeboden 51 besteht. Zwischen einer rückwärtigen Rahmentraverse 52 im Magazin und einer vorderen Rahmentraverse 53 im Hängeboden 51 erstrecken sich parallel zu den verbindenden Rahmengliedern 54 des allgemein rechteckigen Rahmens 55 eine Vielzahl von Schienen 56 der bei 2 in Fig. 1 dargestellten Art. Folglich sind diese Schienen unter eine Kopfplatte 57 geschraubt, die von dem Rahmen gehalten ist. Vor den hängebodenseitigen Enden der Schienen 56 verläuft quer ein Schienenpaar aus Schienen 58, 59, welche der Schiene 2 nach Fig. 1 entsprechen. Diese Schienen sind parallel zueinander angeordnet und können aus mehreren Schienenabschnitten zusammengesetzt sein. Auf ihnen sind jeweils zwei Läufer 60, 61 mit einem Schal 62 und einer Gardine 63 angeordnet. Weitere Läufer 64, 65 sitzen auf den gegenüberliegenden Enden der Schienenpaare 58, 59, werden aber im Ausführungsbeispiel nach Fig. 7 nicht benutzt.

Vor der Präsentation einer Zusammenstellung aus Gardine 63 und Schal 62 werden aus dem Magazin 50 verschiedene Proben einem Käufer angeboten. Zu diesem Zweck werden die den Schienen 56 zugeordneten Läufer 66 herausgezogen, so daß die ausgewählten Proben im Hängebodenteil untergebracht sind und begutachtet werden können. Die aus diesen Angeboten ausgewählten Proben werden wie folgt präsentiert :

Zunächst wird mit Hilfe einer allgemein mit 67 wiedergegebenen Handhabe die auf den betreffenden Läufer 66 in dessen Ablagen ruhende Leiste 68 mit Hilfe eines Doppelhakens 69 ausgehoben. Der Doppelhaken hat eine Traverse 70 auf einer Tülle 72, die auf einen Stab 73. aufgesetzt ist, dessen freies Ende mit einem Kopfstück 74 geschützt ist. Die Traversenenden sind nach unten, vorn und oben, wie bei 75, 76 und 77 in der rechten Darstellung der Fig. 8 wiedergegeben, abgewinkelt. Infolgedessen kann zwischen die Teile 76 und 77 bei 78 die Leiste aufgelegt werden, sobald die allgemein mit 79 und 80 bezeichneten Haken zwischen die Gardinenaufreiher 11 eingeführt worden sind. Der Verkäufer entnimmt auf die beschriebene Weise mit der Handhabe 67 die betreffende Leiste 68 aus dem Läufer 66 und legt sie in den Läufer 60 bzw. 61 ab. Infolge der parallel verlaufenden Schienen können nun die ausgewählten Proben so angeordnet werden, wie sie an dem zu dekorierenden Fenster erscheinen.

Anstelle des Aufbaus nach Fig. 7 kann die zur Präsentation dienende Einrichtung auch an entfernter Stelle an der Decke eines Verkaufsraumes angeschraubt sein.

## Patentansprüche

1. Vorrichtung zum Vorführen unterschiedlicher Dekorationen (62, 63) wie Gardinen- oder Übergardinenproben, mit Leisten (9, 68), an die jeweils, z. B. mit Hilfe von Rollen Dekorationen (62, 63) aufgehängt sind und die mit Schienen (2, 56 ; 58, 59) zusammenwirken, die in einem Magazin (50) über Kopf anbringbar sind, und mit einer Handhabe (67), welche zum Aufnehmen und Abheben der Dekorationen (62, 63) dient, dadurch gekennzeichnet, daß an den Schienen, (2, 56 ; 58, 59) die ortsfest sind, ein oder mehrere Läufer (4, 60, 61, 64, 65, 66) beweglich sind, welche Ablagen (5, 6) für die Leisten (9, 68) aufweisen, daß die zum Ausheben und Einlegen einer Leiste (9) aus bzw. in die Ablagen (5, 6) eines Läufers (9 ; 60, 61 ; 68) dienende Handhabe (67) Haken (79, 80) zur Unterstützung der Leisten (9) zwischen den Leistenenden aufweist und daß zwischen zwei gegenüberliegenden Rahmengliedern (52, 53) eines das Magazin (50) und einen Hängeboden (51) umfassenden Rahmens (55) die die Geradführung für jeweils einen Läufer (66) mit einer eine Dekoration aufnehmenden Leiste (68) bildenden Schienen (56) befestigt sind, an deren dem Hängeboden zugeordneten Enden querverlaufende Schienen (58, 59) hinter und/oder nebeneinander mit Läufern (60, 61, 64, 65) für die Dekorationen (62, 63) aus den Schienen (56) des Magazins (50) befestigt sind.

2. Vorrichtung nach Anspruch 1, dadurch gekennzeichnet, daß die Läufer (4) aus einem Schienenabschnitt (15) mit an den Enden angebrachten Formstücken (30) bestehen, an denen eine Schienengleitführung (31,32,33), eine Schienenkopfhalterung (35) und ein Aufhänger (38) mit einem Haken (39, 40, 41, 42) und einer Stirnplatte (43) ausgebildet ist.

3. Vorrichtung nach einem der Ansprüche 1 bis 2, dadurch gekennzeichnet, daß die Stirnplatte (43) jedes Formstückes (30) eine über den Rücken (41) des Hakens vorstehende Konsolenplatte (44) aufweist, die zum Anschluß eines Schleuderstabes (14) dient.

4. Vorrichtung nach einem der Ansprüche 1 bis 3 , dadurch gekennzeichnet, daß an den Leistenenden Kopfstücke (7, 8) befestigt sind, welche sich an den Mäulern (40,41,42) der Haken und an den Stirnplatten (43) abstützen.

5. Vorrichtung nach einem der Ansprüche 1 bis 4, dadurch gekennzeichnet, daß die Schienen, Leisten und Läufer aus identischen Profilen (17, 18, 19, 20, 23, 24, 25) bestehen.

6. Vorrichtung nach einem der Ansprüche 1 bis 5, dadurch gekennzeichnet, daß die einen Stab (73) aufweisende Handhabe (67) mit einer Traverse (70) versehen ist, an deren Enden U-förmige Haken (79, 80) angeformt sind, welche zwischen dem Steg (76) und dem äußeren Flansch (77) eine Ablage für die Leiste (9) aufweisen.

## Claims

1. A device for presenting various decorative patterns (62, 63), such as curtain samples or over- curtain samples, having guide rails (9, 68) on which decorative patterns (62, 63) are hung, for example, with the help of rollers, and which cooperate with rails (2, 56 ; 58, 59) which may be installed in an overhead magazine (50) and having a handle (67) which serves for the taking up and lifting off of the decorative patterns (62, 63), characterised in that on the rails (2, 56 ; 58, 59) which are fixed in position one or more runners (4, 60, 61, 64, 65, 66) are movable which have receiving locations (5, 6) for the guide rails (9, 68), that the handle (67) for the lifting and insertion of a guide rail (9) out of or into the receiving locations (5, 6) of a runner (9 ; 60, 61 ; 68) has hooks (79, 80) for the support of the guide rails (9) between the guide rail ends, and that the rails (56) forming the slide bar for a respective runner (66) and guide rail (68) carrying a decorative pattern are fixed between two opposing frame members (52, 53) of a frame (55) surrounding the magazine (50) and a hanging platform (51) and transverse rails (58, 59) having runners (60, 61, 64, 65) for the decorative patterns (62, 63) from the rails (56) of the magazine (50) are fixed behind and/or next to each other to the ends of the rails adjoining the hanging platform.

2. A device according to Claim 1, characterised in that the runner (4) consists of a rail section (15) with mouldings (30) on its ends, on which is formed a rail slideway (31, 32. 33), a rail head mounting (35) and a hanger (38) with a hook (39, 40, 41, 42) and a front plate (43).

3. A device according to any one of Claims 1 to 2, characterised in that the front plate (43) of each moulding (30) has a control plate (44) projecting over the backs (41) of the hook which serves for the connection of a slide bar (14).

4. A device according to any one of Claims 1 to 3, characterised in that end pieces (7, 8) are fixed to the guide rail ends which are supported on the jaws (40, 41, 42) of the hooks and on the front plates (43).

5. A device according to any one of Claims 1 to 4, characterised in that the rails, guide rails and runners consist of identical profiles (17, 18, 19, 20, 23, 24, 25).

6. A device according to any one of Claims 1 to 5, characterised in that the handle (67) having a rod (73) is provided with a crossbar (70) to whose ends U-shaped hooks (79, 80) are moulded which have a receiving location for the guide rail (9) between the crosspiece (76) and the outer flange (77).

## Revendications

1. Dispositif pour présenter différents éléments de décoration (62, 63), tels que des spécimens de rideaux ou de tentures, comportant des tringles amovibles de suspension (9,68) à chacune desquelles les éléments décoratifs (62, 63) sont accrochés, par exemple, au moyen d'attaches associées à des galets, en combinaison avec des rails (2, 56 ; 58, 59) constituant un magasin (50) dans lequel ces tringles de suspension garnies de spécimens de tissus peuvent être rangées, au moyen d'une perche de manoeuvre (67) qui sert à enlever et à mettre en place les tringles garnies d'éléments de décoration (62, 63) ; dispositif caractérisé en ce qu'à chacun des rails (2, 56 ; 58, 59) qui sont fixés à demeure est associé au moins un barreau coulissant (4, 60, 61, 64, 65, 66) pourvu de supports en forme de crochets (5, 6) pour recevoir les tringles amovibles de suspension (9, 68) ; en ce que la perche de manoeuvre (67) servant à enlever une tringle de suspension (9) hors des supports en forme de crochets (5, 6) d'un barreau coulissant (9 ; 60, 61 ; 68) ou à mettre en place la tringle dans ces supports, est pourvue de crochets (79, 80), dans lesquels peut reposer une tringle de suspension (9) ainsi saisie entre ses extrémités ; le dispositif de présentation comportant en outre une ossature en châssis (55) qui entoure la zone d'emmagasinage (56) et une zone de dégagement (51), ce châssis étant bordé par deux membrures opposées (52, 53) entre lesquelles sont fixés les rails d'emmagasinage (56) qui assurent chacun le guidage d'un barreau coulissant (66) portant une tringle amovible (68) garnie d'un spécimen d'élément de décoration ; et des rails transversaux de présentation (58, 59), disposés l'un derrière l'autre et/ou côte à côte, étant montés en bordure de la zone de dégagement (51), en regard des extrémités des rails d'emmagasinage (56) du magasin (50), et pourvus chacun d'un barreau coulissant (60, 61, 64, 65) pour recevoir une tringle amovible (60) garnie d'un spécimen d'élément de décoration à présenter (62, 63).

2. Dispositif conforme à la revendication 1, caractérisé en ce que chacun des barreaux coulissants (4) est constitué par un tronçon de rail (15) dont chaque extrémité porte une pièce de forme complexe (30), pourvue d'un appendice de coulissement (31, 32, 33) adapté au profil de chaque rail de soutien correspondant ; cette pièce complexe (30) comportant en outre un évidement (35) adapté à recevoir une extrémité du barreau coulissant (4) ; et une autre partie de la pièce complexe (30) constituant un support d'accrochage (38), formé par un crochet (30,40,41,42) associé à une plaque frontale (43).

3. Dispositif conforme à l'une des revendications 1 ou 2, caractérisé en ce que la plaque frontale (43) de chaque pièce complexe (30) est prolongée par une patte (44) débordant en saillie au-delà de la base (41) du crochet, pour la fixation d'une tige de manoeuvre (14).

4. Dispositif conforme à l'une des revendications 1 à 3, caractérisé en ce que des chapeaux (7, 8) sont fixés à chacune des extrémités des tringles amovibles (9), ces chapeaux étant adaptés à s'engager dans les ouvertures (40, 41, 42) des crochets des supports d'accrochage (38), et adaptés à venir en appui contre les plaques frontales (43) de ces supports.

5. Dispositif conforme à l'une des revendications 1 à 4, caractérisé en ce que les rails, les tringles amovibles et les barreaux coulissants sont constitués par des éléments profilés identiques (17, 18, 19, 20, 23, 24, 25).

6. Dispositif conforme à l'une des revendications 5, caractérisé en ce que la perche de manoeuvre (67) comporte une tige (73) dont la tête porte une pièce transversale (70) ayant deux extrémités en forme de crochets en U (79, 80), un logement prévu pour recevoir une tringle amovible (9) étant ménagé entre les branches (75, 77) et la base (76) de chaque crochet en U.
